# EUROPÄISCHE PATENTSCHRIFT

(11) **EP 0 586 675 B1**
(45) Veröffentlichungstag und Bekanntmachung des Hinweises auf die Patenterteilung: **17.01.2001**
(21) Anmeldenummer: 93907850.7
(22) Anmeldetag: 29.03.1993
(51) Int. Cl.: A47C 3/02, A47C 9/00

(54) **AKTIVDYNAMISCHE SITZVORRICHTUNG**
ACTIVE DYNAMIC SEAT
SIEGE DYNAMICO-ACTIF

(30) Priorität: 27.03.1992 DE 4210098
(43) Veröffentlichungstag der Anmeldung: 16.03.1994
(73) Patentinhaber: GLÖCKL, Josef, 85551 Kirchheim (DE)
(72) Erfinder: GLÖCKL, Josef, 85551 Kirchheim (DE)
(74) Vertreter: Reinhardt, Markus
(86) Internationale Anmeldenummer: EP9300761
(87) Internationale Veröffentlichungsnummer: WO9319647

(56) Entgegenhaltungen:
- DE-A- 2 642 112
- DE-B- 1 205 666
- US-A- 2 132 291

## Beschreibung

Die Erfindung betrifft eine aktivdynamische Sitzvorrichtung mit den Merkmalen des Oberbegriffs des Anspruchs 1.

Herkömmliche Sitzmöbel sind in den meisten Fällen so konzipiert, daß der Körper, insbesondere der Rücken, durch entsprechend gestaltete Sitzflächen und Lehnen in einer anatomisch möglichst günstigen Lage unterstützt wird. Obwohl derartige Sitzmöbel häufig als bequem empfunden werden, weisen diese den entscheidenden Nachteil auf, daß der Körper auf derartigen Sitzmöbeln lediglich passiv sitzt, d.h. die Rückenmuskeln werden kaum beansprucht und die Bandscheiben werden lediglich statisch "auf Druck" belastet. Dadurch führt der längere Gebrauch derartiger Sitzvorrichtungen zu einer Degeneration der Rückenmuskeln und zu einer Abnutzung der Bandscheiben. Gesundheitliche Schäden und Schmerzen im Rücken- und Hüftbereich (z.B. Ischias) sind die häufige Folge derartig statischen und passiven Sitzens.

Aus diesem Grund wurden Sitzvorrichtungen entwickelt, die ein sogenanntes aktives dynamisches Sitzen ermöglichen, bei dem die Rückenmuskulatur und die Bandscheiben stets leicht in Aktion sind. Diese aktive dynamische Sitzhaltung wird in praktisch allen Fällen dadurch erreicht, daß der eigentliche Sitz der Sitzvorrichtung in einer labilen Lage gehalten ist und ggf. zusätzlich in vertikaler Richtung federt.

Eine derartige, aktivdynamische Sitzvorrichtung ist beispielsweise in der DE 73 11 140 beschrieben. Diese Sitzvorrichtung besteht im wesentlichen aus einem Sitzteil, welches über ein erstes Kippgelenk mit einem Stützschaft verbunden ist, welcher seinerseits mittels eines zweiten Kippgelenkes am Fußteil der Sitzvorrichtung angelenkt ist. Dabei besteht jedes Kippgelenk vorzugsweise aus einer jeweils am Ende des Stützschaftes ausgebildeten Kalotte, welche in einem Hohlzylinder geführt und von einer in dem Hohlzylinder angeordneten Schraubenfeder beaufschlagt ist.

Durch die ebene Ausbildung der Unterseite der Kalotte liegt diese im unbelasteten Zustand am Boden bzw. am Deckel des Hohlzylinders an, so daß ohne Belastung eine einwandfreie Ausrichtung von Fußteil, Stützschaft und Sitz gegeben ist. Bei Belastung dieser Sitzvorrichtung erfolgt ein Zusammendrücken der beiden Schraubenfedern der Kippgelenke, wobei die beiden Kalotten in die beiden Hohlzylinder hineingedrückt werden. Die Kippbewegung dieser beiden Gelenke wird dadurch erreicht, daß die Bohrung im Deckel des unteren bzw. im Boden des oberen Hohlzylinders geringfügig größer ist als der Außendurchmesser des Stützschaftes.

Hierdurch ergibt sich jedoch der Nachteil, daß der maximal mögliche Kippwinkel jedes Kippgelenks im belasteten Zustand vom Abstand der ebenen Seite der Kalotte vom Boden bzw. Deckel des Hohlzylinders und damit vom Gewicht der Person abhängig ist, die diese Sitzvorrichtung gerade benutzt. Darüber hinaus ist es extrem schwierig, das Gleichgewicht auf dieser Sitzvorrichtung zu halten, so daß zumindest für ungeübte Benutzer die Möglichkeit gegeben sein muß, zumindest eines der Kippgelenke zu blockieren. Dies resultiert aus der Tatsache, daß bei Auslenkung des Kippgelenks am Fußteil der Sitzvorrichtung in eine bestimmte Richtung in bevorzugter Weise eine Auslenkung des oberen Kippgelenks in der gleichen Richtung erfolgt.

Aus der deutschen Offenlegungsschrift DE 26 42 112 A1 ist ebenfalls eine aktivdynamische Sitzvorrichtung mit einem Fußteil, einem Zwischenstück und einem an dem Zwischenstück befestigten Sitzteil bekannt, wobei das Zwischenstück mit dem Sitzteil seitlich kippbar ist, wobei eine Gasdruckfeder eine Federung in vertikaler Richtung ermöglicht. Nachteilig hieran ist, daß die Federung durch eine Gasdruckfeder relativ teuer ist.

Der Erfindung liegt daher die Aufgabe zugrunde, eine aktivdynamische Sitzvorrichtung zu schaffen, die einerseits eine in ausreichendem Maße aktive Sitzposition gewährleistet und andererseits die gefahrlose Benutzung der Sitzvorrichtung auch ohne längere Trainingsphase bzw. Gewöhnungsphase ermöglicht und darüber hinaus ohne eine Gasdruckfeder auskommt.

Die Erfindung löst diese Aufgabe mit den kennzeichnenden Merkmale des Anspruchs 1.

Die fest Verbindung des Sitzteils der erfindungsgemäßen Sitzvorrichtung mit dem Zwischenstück und die in jede Richtung auslenkbare Verbindung des Zwischenstücks mit dem Fußteil gewährleistet einerseits das aktivdynamische Sitzen. Andererseits ist durch die Verwendung eines einzigen Kippgelenks in Verbindung mit einer Vorrichtung zur Rückstellung des Zwischenstücks und des Sitzteils in die neutrale Lage sichergestellt, daß die Sitzvorrichtung auch von praktisch ungeübten Personen ohne lange Eingewöhnungszeit verwendet werden kann, da das Gleichgewicht der erfindungsgemäßen Sitzvorrichtung nicht in dem hohe Maße labil ist, wie bei bisher bekannten aktivdynamischen Sitzvorrichtungen.

Diese Rückstellvorrichtung kann beispielsweise als eine gleichzeitig als Kippgelenk dienendes Schwingmetall oder als zusätzlich am Zwischenstück angreifende federnde Elemente ausgebildet sein.

Erfindungsgemäß ist das Zwischenstück zur Verbesserung des Sitzkomforts vertikal federnd ausgebildet.

Weitere Ausführungsformen der Erfindung ergeben sich aus den Unteransprüchen.

Die Erfindung wird nachfolgend anhand in der Zeichnung dargestellter Ausführungsbeispiele näher erläutert. In der Zeichnung zeigen:
- Fig. 1: ein erstes Ausführungsbeispiel der erfindungsgemäßen Sitzvorrichtung;
- Fig. 2: das Ausführungsbeispiel gemäß Fig. 1 mit zusätzlicher Rückstellvorrichtung;
- Fig. 3: ein zweites Ausführungsbeispiel der erfindungsgemäßen Sitzvorrichtung;
- Fig. 4: ein drittes Ausführungsbeispiel der erfindungsgemäßen Sitzvorrichtung;
- Fig. 5: ein viertes Ausführungsbeispiel der erfindungsgemäßen Sitzvorrichtung;
- Fig. 6: ein fünftes Ausführungsbeispiel der erfindungsgemäßen Sitzvorrichtung.

Das in Fig. 1 dargestellte Ausführungsbeispiel der erfindungsgemäßen Sitzvorrichtung besteht aus einem Fußteil 1, einem Zwischenstück 2 sowie einem Sitzteil 3.

Das Fußteil 1 besteht im wesentlichen aus einem Basisteil 4 in Form eines Hohlkegelabschnitts oder aus mehreren, vorzugsweise fünf Füßen. Das Basisteil 4 ist doppelwandig und somit innen hohl ausgebildet. Die oberen Enden der Innen- und Außenwandungen des Hohlkegelabschnitts sind einstückig mit einem Begrenzerring 5 verbunden.

Das Zwischenstück 2 ist mittels eines elastisch biegsamen Elementes 6 mit dem Boden des Basisteils 4 verbunden. Das elastisch biegsame Element 6, welches eine in jede beliebige Richtung kippbare Verbindung des Zwischenstücks 2 mit dem Fußteil 1 gewährleistet und dabei gleichzeitig die Rückstellung des unbelasteten Zwischenstücks in die neutrale Lage bewirkt, ist dabei vorzugsweise als Schwingmetall ausgebildet.

Das Zwischenstück 2 besteht aus einem unteren Hohlzylinder 7, welcher auf dem biegsamen Element 6 angeordnet und mit diesem fest verbunden ist sowie aus einem oberen Hohlzylinder 8, dessen Außendurchmesser im wesentlichen dem Innendurchmesser des unteren Hohlzylinders 7 entspricht, so daß der obere Hohlzylinder in vertikaler Richtung in dem unteren Hohlzylinder geführt wird.

Das obere Ende des oberen Hohlzylinders 8 ist fest mit einer Platte 9 des Sitzteils 3 verbunden, auf welchem ein Sitzkissen 10 angeordnet ist. Das Sitzkissen 13 kann beispielsweise aus mit Stoff bezogenem Schaumstoffmaterial bestehen und ggf. fest oder lösbar mit der Platte 9 verbunden sein. Zur Förderung einer anatomisch günstigen Sitzhaltung kann das Sitzkissen 10 konvex, konkav, eben oder keilförmig ausgebildet sein. Bei einer keilförmigen Ausbildung sollte sich dabei das höhere Ende des Keils im Rücken der sitzenden Person befinden.

Weiterhin kann das Sitzkissen in einer bevorzugten Ausführungsform einen formstabilen Kern aufweisen, um die zur Verbesserung der Sitzhaltung gewünschte Form auch unter Belastung im wesentlichen aufrechtzuerhalten.

Innerhalb der beiden Hohlzylinder des Zwischenstücks 2 ist eine Schraubenfeder 11 angeordnet, welche mit ihrem oberen Ende die Platte 9 des Sitzteils 3 oder einen horizontal im oberen Hohlzylinder 8 angeordneten Zwischenboden beaufschlagt und mit ihrem unteren Ende auf dem biegsamen Element 6 oder einem im unteren Hohlzylinder 7 horizontal angeordneten Zwischenboden aufliegt.

Innerhalb der Schraubenfeder 11 verläuft eine mit der Platte 9 des Sitzteils 3 verbundene Stange 12, die über das untere Ende der Schraubenfeder hinausreicht und mittels einer Beilagscheibe 13 sowie einer auf ein am unteren Ende der Stange 12 vorgesehenes Gewinde aufschraubbaren Mutter 14 das Vorspannen der Schraubenfeder ermöglicht. Auf diese Weise kann die Charakteristik der vertikalen Federung der Sitzvorrichtung den Bedürfnissen entsprechend angepaßt werden.

Darüber hinaus kann auf einfache Weise die Sitzhöhe durch Einfügen von Abstandsscheiben 15 zwischen dem biegsamen Element 6 und der Beilagscheibe 13 verändert werden.

Um das Abheben des Sitzteils 3 bzw. der damit verbundenen Teile des Zwischenstücks 2 von der übrigen Sitzvorrichtung zu verhindern, können die Abstandsscheiben 15 mittels einer nicht näher dargestellten Haltevorrichtung lösbar mit dem biegsamen Element 6 oder dem unteren Hohlzylinder 7 verbunden sein.

Diese Aufgabe kann jedoch beispielsweise auch dadurch gelöst sein, daß der obere Hohlzylinder 8 mindestens ein in vertikaler Richtung verlaufendes Langloch aufweist, in welches ein am unteren Hohlzylinder 7 angeordneter Zapfen oder Stift eingreift. In diesem Fall läßt sich der obere bzw. untere Anschlag für die Vertikalbewegung des Sitzteils 3 bzw. des oberen Hohlzylinders 8 durch eine entsprechende Ausbildung des Langlochs sowie durch eine geeignete Positionierung des Zapfens relativ zum Langloch festlegen.

Selbstverständlich kann das Fußteil 1 auch jede andere beliebige Form annehmen, welche die Standfestigkeit der Sitzvorrichtung gewährleistet und den maximalen Kippwinkel des Zwischenstücks 2 in der vorstehend beschriebenen Weise begrenzt. Beispielsweise kann das Fußteil mehrere sternförmig angeordnete Füße aufweisen, welche zum Zwischenstück hin hochgezogen sind und an ihrem oberen Ende mit einem die Kippbewegung begrenzenden Rahmen verbunden sind.

Darüber hinaus können am Fußteil 1 in bekannter Weise mehrere Rollen angeordnet sein, um das leichte Verschieben der Sitzvorrichtung zu ermöglichen.

In einer anderen Ausführungsform kann das Fußteil 1 eine leicht konvex nach unten gewölbte Auflagefläche aufweisen, welche ebenfalls das Verschieben der Sitzvorrichtung durch die geringere Auflagefläche erleichtert. Zudem hat sich gezeigt, daß sich eine derartige, sehr geringe Wölbung der Auflagefläche - bei einem Durchmesser des Fußteils von ca. 50 cm - 60 cm sollte der Randbereich des Fußteils einen Abstand von ca. 0,5 cm - 1 cm von einer ebenen Auflagefläche aufweisen - positiv auf das gewünschte Sitzverhalten auswirkt.

Diese vorstehend beschriebenen, optionalen Abwandlungen des ersten Ausführungsbeispiels der Erfindung lassen sich selbstverständlich auch mit den nachfolgend beschriebenen weiteren Ausführungsformen der Erfindung kombinieren.

Fig. 2 zeigt eine weitere Ausgestaltung des Ausführungsbeispiels gemäß Fig. 1, bei der zusätzliche Vorrichtungen 16 zur Rückstellung des unbelasteten Zwischenstücks 2 bzw. des unbelasteten Sitzteils 3 in die neutrale Stellung vorgesehen sind. Diese Rückstellvorrichtungen 16 bestehen dabei aus am Umfang des unteren Hohlzylinders 7 befestigten biegsamen Zugelementen 17, welche durch entsprechende Öffnungen in der Innenwandung des Basisteils 4 in das Innere des Basisteils geführt sind. Im Inneren des Basisteils werden die Zugelemente mittels Umlenkelementen 18, welche z.B. als Rollen ausgebildet sind, so umgelenkt, daß sie im wesentlichen parallel zur Innen- bzw. Außenwandung des Basisteils verlaufen. Die Enden der Zugelemente 17 sind mit jeweils ebenfalls im Inneren des Basisteils 4 angeordneten Schraubenfedern 19 verbunden. Die Schraubenfedern 19 sind dabei vorzugsweise auch in der neutralen Lage des Zwischenstücks 2 vorgespannt.

Selbstverständlich können die Rückstellvorrichtungen 16 auch in anderer Weise ausgebildet und nicht im Inneren des Basisteils 4 angeordnet sein.

Durch die Verwendung derartiger, am Zwischenstück 2 angreifenden Rückstellvorrichtungen 16 kann anstelle des elastisch biegsamen Elements 6, welches bei Auslenkung gleichzeitig ein rückstellendes Moment erzeugt, das Zwischenstück 2 mittels jedes beliebigen Lagers mit dem Fußteil 1 verbunden sein, das eine Kippbewegung in jeder beliebigen Richtung zuläßt.

Das in Fig. 3 dargestellte Ausführungsbeispiel der Erfindung entspricht in seiner Funktion im wesentlichen der Ausführungsform gemäß Fig. 1.

Der entscheidende Unterschied besteht in der Verwendung eines andersartig aufgebauten Fußteils 1. Dieses besteht aus einem Basisteil 20, welches mehrere - vorzugsweise fünf - Füße aufweist, um die Standsicherheit der Sitzvorrichtung sicherzustellen sowie aus einem äußeren Hohlzylinder 21, welcher das Zwischenstück 2 umgibt. Das Zwischenstück 2 und das Sitzteil 3 sind mit den entsprechenden Teilen der vorstehend beschriebenen Ausführungsformen identisch.

Vorzugsweise in äquidistanten Abständen in einer Höhe über den Umfang des unteren Hohlzylinders 7 des Zwischenstücks 2 verteilt, greifen mehrere Vorrichtungen zur Rückstellung des Zwischenstücks bzw. des Sitzteils in die neutrale Lage an, die bevorzugt als Schraubenfedern 22 ausgebildet sind. Die Schraubenfedern 22 sind dabei in radialer Richtung zwischen dem unteren Hohlzylinder 7 und dem äußeren Hohlzylinder 21 des Basisteils 20 angeordnet und mittels nicht näher dargestellter Halte- oder Befestigungsvorrichtungen mit diesen verbunden.

Die Schraubenfedern 22 können als Druck- oder Zugfedern wirken und gewährleisten bei entsprechender Wahl der Federkonstante einerseits die Rückstellung des unbelasteten Zwischenstücks bzw. Sitzteils in die neutrale Lage.

Gleichzeitig wird die Kippbewegung des Zwischenstücks durch die Schraubenfedern 22 auf einen maximal zulässigen Winkel begrenzt.

Andererseits wird durch die Dimensionierung der Schraubenfedern 22 und ggf. durch die Dimensionierung des biegsamen Elementes 6, d.h. durch die Dimensionierung der Rückstellvorrichtungen, auch die Charakteristik des labilen Gleichgewichts des Sitzteils 3 und damit die Charakteristik der aktivdynamischen Sitzposition festgelegt.

Anstatt mittels der Schraubenfedern 22 kann die Rückstellung auch durch eine als Kreisring ausgebildete Gummimembran erfolgen, die den äußeren Hohlzylinder 21 und den unteren Hohlzylinder 7 verbindet.

Obwohl bei den in Fig. 3, 4 und 5 dargestellten Ausführungsformen der Erfindung auf eine Vorrichtung gemäß Fig. 1 zur Vorspannung der Schraubenfeder 11 des Zwischenstücks 2 verzichtet wurde, kann eine derartige Vorrichtung selbstverständlich auch in Verbindung mit diesen Ausführungsbeispielen verwendet werden. Zur Verhinderung des Abhebens des Sitzteils 3 von der übrigen Sitzvorrichtung kann in einfacher Weise das obere bzw. untere Ende der Schraubenfeder 11 mit der Platte 9 des Sitzteils 3 bzw. mit dem Boden des unteren Hohlzylinders 7 mittels nicht näher dargestellter Befestigungsvorrichtungen verbunden sein.

Um ein Verschmutzen des Inneren der Sitzvorrichtung zu vermeiden, kann darüber hinaus der Zwischenraum zwischen dem oberen Rand des äußeren Hohlzylinders 21 und der Platte 9 des Sitzteils 3 mittels einer flexiblen und/oder elastischen Manschette, beispielsweise eines Faltbalgs oder einer Gummimanschette, abgedeckt sein. Hierdurch wird gleichzeitig die Gefahr des Einklemmens von Fingern zwischen der Oberkante des äußeren Hohlzylinders 21 und der Unterseite der Platte 9 beseitigt.

Das in Fig. 4 dargestellte Ausführungsbeispiel der Erfindung weist ein Zwischenstück 2 auf, dessen oberer Bereich im wesentlichen mit den Zwischenstücken der vorstehend beschriebenen Ausführungsformen identisch ist. Da in diesem durch die beiden Hohlzylinder gebildeten Bereich des oberen Zwischenstücks weder Rückstellvorrichtungen angreifen noch ein Anschlag vorgesehen ist, kann der untere Hohlzylinder 7 auch innerhalb des oberen Hohlzylinders 8 geführt werden.

In seinem unteren, an den unteren Hohlzylinder 7 anschließenden Bereich weist das Zwischenstück 2 ein Lagerteil 30 auf, welches die Form eines Kugelrumpfes besitzt, d.h. die Form einer oben und unten in horizontalen Ebenen abgeschnittenen Kugel. Der Durchmesser der Kugel ist dabei vorzugsweise größer gewählt als der Außendurchmesser des unteren Hohlzylinders 7.

An seiner Unterseite ist das Lagerteil 30 mit einem zylindrischen Teil 31 verbunden, an dessen Unterseite eine vorzugsweise kreisförmige Platte 32 angeordnet ist.

Das Fußteil 1 ist als zylindrischer Hohlkörper ausgebildet, welcher in seiner oberen Wandung eine zentrische Öffnung aufweist, in welcher das Lagerteil 30 des Zwischenstücks 2 mittels eines geeignet ausgebildeten Lagerrings 34 gelagert ist. Das auf diese Weise gebildete, aus einer einzigen Kugel bestehende Kugellager ermöglicht somit das Kippen des Zwischenstücks 2 bzw. des Sitzteils 3 in jeder beliebigen Richtung.

Selbstverständlich kann anstelle des vorstehend beschriebenen Kugellagers bei diesem Ausführungsbeispiel auch jedes andere Lager eingesetzt werden, das eine Kippbewegung des Zwischenstücks ermöglicht, beispielsweise die doppelt-kardanische Aufhängung des Zwischenstücks in der oberen Wandung des Fußteils.

Zur Rückstellung des unbelasteten Zwischenstücks 2 in die neutrale Lage greifen an der im Inneren des Fußteils 1 befindlichen Platte 32 des Zwischenstücks 2 mehrere, vorzugsweise als Schraubenfedern ausgebildete Rückstellvorrichtungen 35 an. Diese Schraubenfedern verlaufen vorzugsweise in der radialen Kipprichtung der kreisförmigen Platte 32. Zusätzlich zu ihrer Rückstellfunktion bestimmt die Dimensionierung der Schraubenfedern 35, wie bereits vorstehend erwähnt, die Charakteristik des labilen Gleichgewichts der Sitzvorrichtung und damit die Charakteristik der aktivdynamischen Sitzposition.

Die Rückstellung kann jedoch beispielsweise auch durch eine kreisringförmige Gummimembran bewirkt werden, die die kreisförmige Platte 32 und den zylindrischen Hohlkörper 1 des Fußteils 1 miteinander verbindet.

Die seitliche Begrenzung der Kippbewegung des Zwischenstücks 2 kann bei diesem Ausführungsbeispiel auf mehrere verschiedene Weisen erfolgen: Beispielsweise kann die Höhe des zylindrischen Teils 31 und der Durchmesser der kreisförmigen Platte 32 so gewählt werden, daß beim Maximalausschlag der Kippbewegung der Randbereich der kreisförmigen Platte 32 an der Unterseite der oberen Wandung 33 des Fußteils 1 anliegt. Eine weitere Möglichkeit besteht darin, daß durch geeignete Wahl des Durchmessers des Lagerteils 30 und des Durchmessers des unteren Hohlzylinders 7 sowie durch die geeignete Ausbildung des Lagerrings 34 der Maximalausschlag der Kippbewegung durch das Anliegen des unteren Randes des unteren Hohlzylinders 7 am oberen Rand des Lagerrings 34 begrenzt wird.

Bei dem in Fig. 5 dargestellten Ausführungsbeispiel der Erfindung ist das Zwischenstück 2 auf einer vorzugsweise kreisförmigen Platte 40 montiert.

Das Fußteil 1 besteht bei diesem Ausführungsbeispiel lediglich aus einer vorzugsweise kreisförmigen Platte 42, welche bei der bevorzugten Ausführungsform den gleichen Durchmesser aufweist wie die kreisförmige Platte 40.

Das Zwischenstück 2 ist mit seiner kreisförmigen Platte 40 auf einem auf der kreisförmigen Platte 42 angeordneten ringförmigen elastisch komprimierbaren Element 41 gelagert. Dieses Element 41 kann beispielsweise als luft- oder flüssigkeitsgefüllter Gummischlauch ausgebildet sein oder aus Schaumgummi oder ähnlichem Material bestehen.

Um das Abheben des Oberteils der Sitzvorrichtung von der kreisförmigen Platte 42 und dem elastisch komprimierbaren Element 41 zu verhindern und ggf. das Vorspannen des elastisch komprimierbaren Elements 41 zu ermöglichen, ist eine Spannvorrichtung 43 vorgesehen. Die Spannvorrichtung 43 besteht aus einem zentral auf der Oberfläche der kreisförmigen Platte 42 befestigten flexiblen Element 44, welches durch eine zentrale Bohrung in der kreisförmigen Platte 40 ragt und an der Oberseite der kreisförmigen Platte 40 mittels einer Haltevorrichtung 45 gehalten ist. Dabei kann die Haltevorrichtung 45 gleichzeitig das stufenlose Einstellen der Vorspannung des elastisch komprimierbaren Elements 41 ermöglichen.

Selbstverständlich können anstelle einer einzigen, zentrisch angeordneten Haltevorrichtung 45 auch mehrere, beispielsweise über den Umfang der kreisförmigen Platten 40 bzw. 42 verteilte Spannvorrichtungen vorgesehen sein.

Der Anschlag für die seitliche Kippbewegung des Zwischenstücks 2 wird bei diesem Ausführungsbeispiel der Erfindung durch die maximale Komprimierbarkeit des elastischen Elements 41 bestimmt.

Schließlich ist in Fig. 6 eine Ausführungsform der Erfindung dargestellt, deren Eigenschaften sich annähernd aus einer Kombination der Ausführungsformen gem. den Figuren 1 und 4 ergeben. Aus diesem Grund beschränkt sich die nachstehende Beschreibung auf das dieser Ausführungsform zugrundeliegende Prinzip.

Wie in Fig. 6 gezeigt, ist das Zwischenstück 2 mittels einer ringförmig ausgebildeten Gummimembran 60 in einer zentrischen, vorzugsweise kreisförmigen Öffnung des Fußteils 1 gehalten. Die Gummimembran 60 kann hierbei als ringförmiges Schwingmetall mit geeigneter Federcharakteristik aufgefaßt werden, welches das Zwischenstück 2 in vertikaler Richtung im wesentlichen starr und in jede beliebige seitliche Richtung kippbar im Fußteil 1 hält. Gleichzeitig übernimmt die Gummimembran 60 die Funktion einer Vorrichtung zur Rückstellung des unbelasteten Zwischenstücks bzw. des Sitzteils in die neutrale (vertikale) Lage.

Zur Einstellung der Charakteristik der Rückstellkräfte weist die Gummimembran 60 an der an das Zwischenstück 2 angrenzenden Fläche eine ringförmige Schräge oder Phase 61 auf, so daß angrenzend an das Zwischenstück eine ringfömige Nut entsteht.

In diese Nut greift ein auf das Zwischenstück 2 aufgeschobener oder aufgeschraubter Ring 62 mit einer konischen Außenfläche ein. Je nach der vertikalen Position des Rings 62, die durch weiteres Aufschrauben oder Lösen oder mittels anderer geeigneter Einrichtungen (z.B. mittels einer über dem Ring 62 angeordneten auf das Zischenstück aufgeschraubten Mutter 63) einstellbar ist, preßt der Ring 62 die Gummimembran 60 unterschiedlich stark (sowohl in vertikaler als auch in horizontaler Richtung) zusammen, so daß auf diese Weise die gewünschte Härte der Federwirkung der Membran eingestellt werden kann.

Die Begrenzung der seitlichen Kippbewegung des Zwischenstücks erfolgt beispielsweise durch einen unterhalb der Membran 60 am Fußteil 1 angeordneten Begrenzerring 64, der mittels mehrerer Arme 65 mit dem Fußteil verbunden ist.

Zusätzlich weist das Sitzteil 3 dieses Ausführungsbeispiels eine Lehne 3a auf, die jedoch lediglich eine derart geringe Hohe besitzt, daß zwar eine Verbesserung des Sitzgefühls erreicht, nicht aber die aktivdynamische Sitzposition verschlechtert wird.

## Patentansprüche

1. Aktivdynamische Sitzvorrichtung, bestehend aus einem Fußteil (1), einem mit dem Fußteil (1) in jede beliebige seitliche Richtung kippbar verbundenen Zwischenstück (2) und einem mit dem Zwischenstück (2) starr verbundenen Sitzteil (3), wobei eine oder mehrere Rückstellvorrichtungen zur Rückstellung des unbelasteten Zwischenstücks (2) in die Vertikale vorgesehen sind, das Zwischenstück (2) mittels eines einzigen Lagers in vertikaler Richtung im wesentlichen starr und in jede beliebige seitliche Richtung kippbar mit dem Fußteil (1) verbunden ist, die Kippbewegung in jeder seitlichen Richtung durch einen Anschlag begrenzt ist und das Zwischenstück (2) in vertikaler Richtung federnd ausgebildet ist
**dadurch gekennzeichnet,**
daß das Zwischenstück (2) aus einem oberen Hohlzylinder (8) und aus einem unteren Hohlzylinder (7) besteht, welche teleskopartig ineinandergreifen und daß in den Hohlzylindern eine Schraubenfeder (11) angeordnet ist.

2. Sitzvorrichtung nach Anspruch 1, **dadurch gekennzeichnet,** daß die Schraubenfeder (11) die Unterseite des Sitzteils (3) oder einen im oberen Hohlzylinder (8) angeordneten Zwischenboden und den Boden des unteren Hohlzylinders (7) oder einen in diesen angeordneten Zwischenboden beaufschlagt.

3. Sitzvorrichtung nach Anspruch 1 oder 2, **dadurch gekennzeichnet,** daß die Schraubenfeder (11) vorgespannt ist.

4. Sitzvorrichtung nach Anspruch 1, **dadurch gekennzeichnet,** daß das Zwischenstück (2) über ein in jede Richtung elastisch biegsames Verbindungselement (6) mit dem Fußteil (1) verbunden ist, welches gleichzeitig als Rückstellvorrichtung dient.

5. Sitzvorrichtung nach Anspruch 4, **dadurch gekennzeichnet,** daß das Verbindungselement (6) als Schwingmetall ausgebildet ist.

6. Sitzvorrichtung nach Anspruch 5, **dadurch gekennzeichnet,** daß das Schwingmetall als ringförmiges Schwingmetall (60) ausgebildet ist, durch welches das Zwischenstück (2) in einer Öffnung des Fußteils (1) gehalten ist.

7. Sitzvorrichtung nach Anspruch 1, **dadurch gekennzeichnet,** daß das Zwischenstück (2) an seiner Unterseite eine Platte (40) aufweist, welche auf einem auf dem Fußteil (1) im wesentlichen kreisförmig angeordneten elastisch komprimierbaren Element (41) aufliegt.

8. Sitzvorrichtung nach Anspruch 7, **dadurch gekennzeichnet,** daß das elastisch komprimierbare Element (41) als luft- oder flüssigkeitsgekühlter Schlauch ausgebildet ist.

9. Sitzvorrichtung nach Anspruch 1, **dadurch gekennzeichnet,** daß das Zwischenstück im Fußteil doppelt-kardanisch gelagert ist.

10. Sitzvorrichtung nach Anspruch 1, **dadurch gekennzeichnet,** daß das Zwischenstück (2) mittels eines durch ein Lagerteil (30) des Zwischenstücks und einen Lagerring (34) gebildetes Kugellager im Fußteil gelagert ist.

11. Sitzvorrichtung nach Anspruch 9 oder 10, **dadurch gekennzeichnet,** daß der unterhalb des Lagerpunkts befindliche Bereich des Zwischenstücks (2) mit mindestens einer Rückstellvorrichtung (35) verbunden ist.

12. Sitzvorrichtung nach einem der Ansprüche 1 bis 11, **dadurch gekennzeichnet,** daß mindestens eine oberhalb des Lagerpunktes des Zwischenstücks (2) an diesem angreifende Rückstellvorrichtung (16) vorgesehen ist.

13. Sitzvorrichtung nach Anspruch 11 oder 12, **dadurch gekennzeichnet,** daß die Rückstellvorrichtungen (16) zumindest teilweise innerhalb des Fußteils (1) angeordnet sind.

14. Sitzvorrichtung nach Anspruch 13, **dadurch gekennzeichnet,** daß die Rückstellvorrichtungen (16) aus elastischen Bändern oder Schraubenfedern oder einer Kombination eines dieser Bestandteile mit einem nicht-elastischen Element bestehen.

15. Sitzvorrichtung nach einem der Ansprüche 1 bis 14, **dadurch gekennzeichnet,** daß das Fußteil (1) in einer vorbestimmten Höhe über dem Boden einen die Kippbewegung des Zwischenstücks (2) begrenzenden Anschlag in Form eines geschlossenen Rahmens (5) aufweist.

## Claims

1. An active-dynamic seating device, comprising a base element (1), an intermediate element (2), which is connected to the base element (1) so as to be tiltable in any chosen lateral direction, and a seat element (3), which is rigidly connected to the intermediate element (2), one or more restoring devices being provided for returning the unloaded intermediate element (2) into the vertical position, the intermediate element (2) being substantially rigidly connected to the base element (1) in the vertical direction by means of a single bearing so as to be tiltable in any chosen lateral direction, the tilting movement in any lateral direction being limited by an abutment and the intermediate element (2) being resilient in the vertical direction, characterised in that the intermediate element (2) is formed by an upper hollow cylinder (8) and a lower hollow cylinder (7), which engage in one another telescopically, and a helical spring (11) is arranged in the hollow cylinders.

2. A seating device according to claim 1, characterised in that the helical spring (11) acts upon the underside of the seat element (3) or an intermediate floor arranged in the upper hollow cylinder (8) and the floor of the lower hollow cylinder (7) or an intermediate floor arranged therein.

3. A seating device according to claim 1 or 2, characterised in that the helical spring (11) is prestressed.

4. A seating device according to claim 1, characterised in that the intermediate element (2) is connected to the base element (1) via a connecting element (6) which is elastically bendable in all directions and simultaneously acts as a restoring device.

5. A seating device according to claim 4, characterised in that the connecting element (6) is constructed as a vibration mount.

6. A seating device according to claim 5, characterised in that the vibration mount is constructed as an annular vibration mount (60), by means of which the intermediate element (2) is held in an opening of the base element (1).

7. A seating device according to claim 1, characterised in that, on its underside, the intermediate element (2) comprises a plate (40), which rests upon an elastically compressible element (41) arranged substantially in the form of a circle on the base element (1).

8. A seating element according to claim 7, characterised in that the elastically compressible element (41) is constructed as an air-cooled or fluid-cooled hose.

9. A seating device according to claim 1, characterised in that the intermediate element is mounted in the base element in the manner of a double Cardan.

10. A seating device according to claim 1, characterised in that the intermediate element (2) is mounted in the base element by means of a ball bearing formed by a bearing element (30) of the intermediate element and a bearing ring (34).

11. A seating device according to claim 9 or 10, characterised in that the region of the intermediate element (2) disposed beneath the mounting point is connected to at least one restoring device (35).

12. A seating device according to one of claims 1 to 11, characterised in that at least one restoring device (16) is provided, which acts upon the intermediate element (2) above the mounting point of said intermediate element.

13. A seating device according to claim 11 or 12, characterised in that the restoring devices (16) are arranged at least partially within the base element (1).

14. A seating device according to claim 13, characterised in that the restoring devices (16) are formed by elastic bands or helical springs or a combination of one of these components with a non-elastic element.

15. A seating device according to one of claims 1 to 14, characterised in that, at a given height above the floor, the base element (1) comprises an abutment in the form of a closed frame (5) limiting the tilting movement of the intermediate element (2).

## Revendications

1. Siège dynamico-actif, comprenant une embase (1), une pièce intermédiaire (2) apte à basculer par rapport à l'embase (1) dans n'importe quelle direction latérale liée de manière fixe à une partie de siège (3), et à la pièce intermédiaire (2) auxquelles sont prévus un ou plusieurs dispositifs de retour en position vers la position d'origine de la pièce intermédiaire (2) au repos prévu à la verticale, la pièce intermédiaire (2) est liée au moyen d'un support unique de direction verticale essentiellement rigide et apte à basculer dans chaque n'importe quelle direction latérale par rapport à l'embase (1) et le mouvement de rotation de la pièce intermédiaire (2) étant limité dans chaque direction latérale par une butée caractérisé en ce que la pièce intermédiaire (2) est conçue de manière à faire ressort en direction verticale composé d'un cylindre creux supérieur (8) et d'un cylindre creux inférieur (7) lesquels s'engagent l'un dans l'autre de manière télescopique et en ce qu'un ressort hélicoïdal (11) est disposé dans les cylindres creux.

2. Siège suivant la revendication 1, caractérisé en ce que le ressort hélicoïdal (11), la face inférieure de la partie de siège (3) ou une partie du cylindre creux supérieur (8) disposés sur le fond intermédiaire et la face inférieure du cylindre creux inférieur (7) ou une partie de ces éléments se place disposée sur ce fond intermédiaire.

3. Siège suivant la revendication 1 ou 2, caractérisé en ce que le ressort hélicoïdal (11) est précompressé.

4. Siège suivant la revendication 1, caractérisé en ce que la pièce intermédiaire (2) est liée à l'embase (1) par un élément de jonction élastique (6) flexible dans chaque direction, lequel sert simultanément comme dispositif de retour en position.

5. Siège suivant la revendication 4, caractérisé en ce que l'élément de jonction (6) est formé par du métal à mouvements oscillants.

6. Siège suivant la revendication 5, caractérisé en ce que le métal oscillant est conçu comme un élément annulaire en métal oscillant (60), dans lequel la pièce intermédiaire (2) est montée dans une ouverture de l'embase (1).

7. Siège suivant la revendication 1, caractérisé en ce que la pièce intermédiaire (2) présente une plaque (40) à sa face inférieure, laquelle est placée sur l'embase (1) disposée sur des éléments aptes à faire ressorts (41) essentiellement circulaires aptes à être comprimés.

8. Siège suivant la revendication 7, caractérisé en ce que l'élément apte à faire ressort apte à être comprimé (41) est formé de tuyau flexible tel que pour réfrigération par liquide ou air .

9. Siège suivant la revendication 1, caractérisé en ce que la pièce intermédiaire est montée dans l'embase sous forme de double cardan.

10. Siège suivant la revendication 1, caractérisé en ce que la pièce intermédiaire (2) est montée au moyen d'une portion de support (30) de la pièce intermédiaire et d'un support annulaire (34) formé d'un roulement à billes dans l'embase.

11. Siège suivant la revendication 9 ou 10, caractérisé en ce que la moitié inférieure du point support se trouvant au niveau de la pièce intermédiaire (2) est lié à au moins un dispositif de retour en position (35).

12. Siège suivant l'une des revendications 1 à 11, caractérisé en ce qu'au moins une moitié supérieure au-dessus du point support de la pièce intermédiaire (2) est prévue à l'extrémité de prise du dispositif de retour en position (16).

13. Siège suivant la revendication 11 ou 12, caractérisé en ce que les dispositifs de retour en position (16) sont disposés tout au moins partiellement à l'intérieur de l'embase (1).

14. Siège suivant la revendication 13, caractérisé en ce que les dispositifs de retour en position (16) se composent de bandes élastiques ou ressorts hélicoïdaux ou une combinaison réunissant l'une de ces composantes avec un élément non élastique.

15. Siège suivant l'une des revendications 1 à 14, caractérisé en ce que l'embase (1) présente la butée d'arrêt (5) du mouvement de basculement de la pièce intermédiaire (2), en forme d'un cadre fermé à une hauteur prédéfinie par rapport au sol.
